# EUROPÄISCHE PATENTSCHRIFT

(11) **EP 2 463 454 B1**
(45) Veröffentlichungstag und Bekanntmachung des Hinweises auf die Patenterteilung: **26.03.2014**
(21) Anmeldenummer: 11191770.4
(22) Anmeldetag: 02.12.2011
(51) Int. Cl.: E04D 13/03

(54) **Aufsetzkranz**
Curb frame
Châssis-support pour coupole d'éclairage

(30) Priorität: 09.12.2010 DE 102010061129
(43) Veröffentlichungstag der Anmeldung: 13.06.2012
(73) Patentinhaber: Essmann GmbH, 32107 Bad Salzuflen (DE)
(72) Erfinder: Triantafyllidis, Cassandra, 32105 Bad Salzuflen (DE)
(74) Vertreter: Kleine, Hubertus

(56) Entgegenhaltungen:
- DE-A1- 3 317 104
- DE-A1- 3 329 901
- DE-A1- 3 424 015
- DE-U1- 8 713 428
- DE-U1- 8 904 868

## Beschreibung

Die vorliegend Erfindung betrifft einen Aufsetzkranz, insbesondere für eine Lichtkuppel oder ein Lichtband, gemäß des Oberbegriffs des Anspruchs 1.

Die DE 100 25 135 offenbart ein Aufsetzkranz für eine Lichtkuppel, bei dem mehrere Winkelleisten einen umlaufenden Rahmen bilden, die Winkelleisten sind dabei aus einem Hohlprofil gebildet, dass im unteren Bereich ein Flansch zum Anschluss einer Dachbahn besitzt. Bei neueren Dächern werden teilweise dicke Isolierungen eingesetzt, sodass die Oberkante des Aufsetzkranzes nicht mehr sicher gegen Spritzwasser geschützt ist. Zudem kann der Aufsetzkranz nur begrenzt an den jeweiligen Dachaufbau angepasst werden.

In der DE 34 24 015 ist eine Lüftungsvorrichtung mit einem Aufsetzkranz gemäß des Oberbegriffs des Anspruchs 1 offenbart, bei dem oberhalb des Aufsetzkranzes ein Aufstockkranz mit einem Tragrahmen und darüber angeordneten Rahmen montiert ist. Der Tragrahmen wird dabei an dem Aufsetzkranz verschraubt und die darüber angeordneten Rahmen sind über Rastmittel festgelegt.

Die DE 33 17 104 zeigt einen Aufsetzkranz aus Kunststoffprofilen, bei dem weitere Kunststoffprofile aufgesetzt sind, die zu einem kastenförmigen Rahmen zusammengesetzt sind, um die Aufbauhöhe zu vergrößern. Zwischen den Kunststoffprofilen können zur Verbesserung der Abdichtung Dichtstreifen eingesetzt werden.

Es ist daher Aufgabe der vorliegenden Erfindung einen Aufsetzkranz zu schaffen, der auch bei dicken Dachisolierungen montiert werden kann und einen flexiblen Aufbau besitzt und so an die unterschiedlichen Höhen der bauseitigen Wärmdämmung angepasst werden kann.

Diese Aufgabe wird mit einem Aufsetzkranz mit den Merkmalen des Anspruches 1 gelöst.

Erfindungsgemäß ist auf einer oberen Kante der Wand ein rahmförmiges Oberteil festgelegt, das den Aufsetzkranz in der Höhe verlängert und dadurch einen flexiblen Aufbau ermöglicht. Der Aufsetzkranz kann bei Bedarf durch das Oberteil verlängert werden, dass kompakt auf der oberen Kante abgestützt ist und in diesem Bereich auch leicht abgedichtet werden kann.

Das Oberteil ist aus plattenförmigen Hohlprofilen gebildet, die an den Eckbereichen miteinander verschweißt sind. Dadurch kann das Oberteil mit guter Wärmeisolierung bereit gestellt werden, beispielsweise auch durch Einschieblinge aus wärmeisolierendem Material, die in Hohlkammern eingefügt sind.

Für eine einfache Montage des Oberteils sind an der oberen Kante mehrere Adapter festgelegt, auf denen das Oberteil aufgesteckt ist. Durch die Adapter kann eine Positionierung des Oberteils und eine mechanische Festlegung erfolgen. Das Oberteil kann dabei auf einfache Weise an den Adaptern verrastet werden. Jeder Adapter ist dabei als u-förmige Leiste ausgebildet, die mit einem Boden an der Kante fixiert ist. Dadurch werden keine Bohrlöcher an einer Außenwand des Aufsetzkranzes erforderlich, da lediglich an den oberen Kanten Durchgangsöffnungen für die Sofestigungsmittel bereit gestellt werden. Dabei ist der Adapter an der oberen Kante verschraubt, wobei die Schrauben in eine Armierung eingreifen, die in einer oberen Hohlkammer des Winkelprofiles eingefügt ist. Dadurch kann das Oberteil stabil befestigt werden, sodass auch höhere Kräfte, beispielsweise durch Windlasten sicher abgetragen werden können. Um ein Eindringen von Feuchtigkeit oder Luft an der Schnittstelle zwischen Oberteil und Winkelprofilen zu gewährleisten, kann zu der Unterseite des Oberteils und der oberen Kanten Dichtungsmaterial oder mindestens ein Klebestreifen angeordnet sein. Zudem ist vorzugsweise an einer Innenwand des Winkelprofils ein nach oben über die obere Kante hervorstehender Steg ausgebildet, der gewährleistet, dass Feuchtigkeit an der oberen Kante nicht nach innen in das Winkelprofil ablaufen kann. Der nach oben hervorstehende Steg kann dabei im oberen Bereich nach außen abgebogen sein und in einer Aufnahme des Oberteils ausgenommen sein.

Die Erfindung wird nachfolgend anhand eines Ausführungsbeispiels mit Bezug auf die beigefügten Zeichnungen näher erläutert. Es zeigen:
- Figur 1: eine perspektivische Ansicht eines erfindungsgemäßen Aufsetzkranzes;
- Figur 2: eine Schnittansicht, durch den Aufsetzkranz der Figur 1;
- Figur 3: eine Detailansicht des Adapters an dem Winkelprofil der Figur 2, und
- Figur 4: eine Draufsicht auf den Adapter der Figur 3.

Ein Aufsetzkranz 1 umfasst vier Winkelprofile 2, die an den Gehrungsflächen im Eckbereich 3 miteinander verschweißt sind. Jede Winkelleiste 2 umfasst einen bodenseitigen Flansch 4 und eine schräg nach oben hervorstehende Wand 5. An einer oberen Kante der Wand 5 ist ein rahmenförmiges Oberteil 6 fixiert, das aus vertikal nach oben gerichteten Wandelementen gebildet ist.

Wie aus der Schnittansicht der Figur 2 hervorgeht, ist das Winkelprofil 2 als Hohlprofil ausgebildet, wobei die schräg nach oben hervorstehende Wand 5 eine Innenwand 8 und eine Außenwand 9 aufweist. Parallel zur Innenwand 8 und zur Außenwand 9 erstrecken sich Zwischenwände 10. Ferner ist eine Vielzahl von Querstegen 11 vorgesehen, die zwischen der Innenwand 8 und der Außenwand 9 verlaufen, sodass eine Vielzahl rechteckförmiger Hohlkammern in der Wand 5 gebildet ist. In einer Ebene von Hohlkammern sind Formkörper 12 aus wärmeisolierendem Material, beispielsweise einem Hartschaummaterial, Styropor oder einem ähnlichen Isoliermaterial eingefügt. Ferner sind an Hohlkammern benachbart zu der Innenwand 8 Leisten 13 als Beschlagsteile, Armierungen oder andere Befestigungselemente eingefügt.

In einer oberen Hohlkammer 15 benachbart zu einer oberen horizontalen Kante 7 an der Wand 5 ist ein metallisches winkelförmiges Armierungsprofil 14 eingefügt, das von einer Schraube 24 durchgriffen ist.

Wie aus den Figuren 3 und 4 hervorgeht, dient die Schraube 24 zur Festlegung eines leistenförmigen Adapters 20, der im Querschnitt u-förmig ausgebildet ist und zwei Schenkel 21 sowie einen Bodenabschnitt 23 aufweist. An jedem Schenkel 21 ist endseitig ein Rasthaken 22 ausgebildet.

An dem Adapter 20 ist ein Oberteil 6 festgelegt, das aus vier umlaufenden Hohlprofilen gebildet ist, die im Bereich der Gehrungsflächen miteinander verschweißt sind.

Die das Oberteil 6 bildenden Wandelemente weisen eine Innenwand 30 und eine Außenwand 31 auf, zwischen denen mehrere parallel verlaufende Zwischenwände 32 eingezogen sind. An einer Unterkante der Wandelemente ist eine u-förmige Aufnahme 34 ausgebildet, in der die Adapter 20 eingefügt sind. Im Bereich der Aufnahme 34 sind nach innen hervorstehende Rastvorsprünge 33 ausgebildet, die mit den Rastvorsprüngen 22 beim Aufstecken der Wandelemente verrastet werden können. Ferner sind in einem Teil der gebildeten Hohlkammern Formkörper 12 aus wärmeisolierendem Material eingefügt, sodass der Aufsetzkranz 1 auch im Bereich des Oberteils 6 eine hohe Wärmeisolierung aufweist.

An der Innenseite ist der Aufsetzkranz 1 mit einer Verkleidung 40, beispielsweise aus einem Metallblech versehen, das zur Befestigung und/oder aus Gründen des Brandschutzes vorgesehen wird, aber auch weggelassen werden kann.

Um das Oberteil 6 abgedichtet an den Winkelprofilen 2 montieren zu können, sind an der oberen Kante 7 zwei voneinander beabstandete Klebestreifen 25 vorgesehen, die eine Abdichtung zwischen einer Unterkante der Wandelemente des Oberteils 6 und der oberen Kanten 7 bereit stellen. Es ist auch möglich, statt der Klebestreifen 25 ein Dichtmaterial vorzusehen. Falls dennoch in dem Zwischenraum zwischen dem Oberteil 6 und der oberen Kanten 7 Feuchtigkeit eindringen sollte, ist an der Innenwand 8 der Wand 5 ein nach oben hervorstehender Steg 26 vorgesehen, der nach außen gekrümmt ist und verhindert, dass Feuchtigkeit von der oberen Kante 7 nach innen laufen kann. Der nach oben hervorstehende Steg 26 ist dabei in einer Aufnahme an der unteren Kante der Wandelemente des Oberteils 6 eingefügt.

Die Winkelprofile 2 und die Wandelemente des Oberteils 6 sind vorzugsweise aus Kunststoff im Extrusionsverfahren hergestellt. An dem Oberteil 6 können Klappen, Abdeckungen oder andere Elemente festgelegt sein, um eine Lichtkuppel oder ein Lichtband auszubilden.

## Patentansprüche

1. Aufsetzkranz (1), insbesondere für eine Lichtkuppel oder ein Lichtband, mit einem aus Winkelprofilen (2) gebildeten Rahmen, der bodenseitig an einem Dach festlegbar ist, wobei jedes Winkelprofil (2) einen bodenseitigen Flansch (4) und eine schräg nach oben hervorstehende, als Hohlprofil ausgebildete Wand (5) aufweiset, und auf einer oberen Kante (7) der Wand (5) ein rahmenförmiges, aus vertikal nach oben gerichteten Wandelementen gebildetes Oberteil (6) festgelegt ist, das aus plattenförmigen Hohlprofilen gebildet ist, wobei an der oberen Kante (7) mehrere Adapter (20) festgelegt sind, auf denen das Oberteil (6) aufgesteckt ist, wobei jeder Adapter (20) als u-förmige Leiste ausgebildet ist, die mit einem Boden (23) an der oberen Kante (7) fixiert ist und an einer Unterkante der das Oberteil (6) bildenden Wandelemente eine u-förmige Aufnahme (34) ausgebildet ist, in der die Adapter (20) eingefügt sind wobei die Adapter (20) an der oberen Kante (7) verschraubt sind, **dadurch gekennzeichnet, daß** die Schrauben (24) in eine Hohlkammer der schräg nach oben hervorstehenden Wand eingefügte Armierung (14) eingreifen.

2. Aufsetzkranz nach Anspruch 1, **dadurch gekennzeichnet, dass** das Oberteil (6) an den Adaptern (20) verrastet ist.

3. Aufsetzkranz nach Anspruch 1 oder 2, **dadurch gekennzeichnet, dass** an einer Innenwand (8) das Winkelprofil (2) einen nach oben über die obere Kante (7) hervorstehender Steg (26) ausgebildet ist.

4. Aufsetzkranz nach einem der hervorgehenden Ansprüche, **dadurch gekennzeichnet, dass** zwischen der Unterseite des Oberteils (6) und der oberen Kante (7) mindestens ein Klebestreifen (25) angeordnet ist.

5. Aufsetzkranz nach einem der hervorgehenden Ansprüche, **dadurch gekennzeichnet, dass** an dem Oberteil (6) eine zu öffnende Klappe oder eine Abdeckung fixiert ist

## Claims

1. Curb-frame structure (1), in particular for a skylight dome or a continuous rooflight, having a frame which is formed from angled profiles (2) and can have its base secured on a roof, wherein each angled profile (2) has a base flange (4) and an obliquely upwardly projecting wall (5), designed as a hollow profile, and an upper edge (7) of the wall (5) has secured on it a frame-like upper part (6), which is formed from vertically upwardly directed wall elements and/or panel-like hollow profiles, wherein the upper edge (7) has secured on it a plurality of adapters (20), on which the upper part (6) is plugged, wherein each adapter (20) is designed as a u-shaped strip, which has a base (23) fixed on the upper edge (7), and a lower edge of the wall element which forms the upper part (6) has formed on it a u-shaped mount (34), in which the adapters (20) are inserted, wherein the adapters (20) are screwed to the upper edge (7), **characterized in that** the screws (24) engage in a reinforcement (14) inserted into a hollow chamber of the obliquely upwardly projecting wall.

2. Curb-frame structure according to Claim 1, **characterized in that** the upper part (6) is latched on the adapters (20).

3. Curb-frame structure according to Claim 1 or 2, **characterized in that** an inner wall (8) of the angled profile (2) has formed on it a crosspiece (26), which projects upwards beyond the upper edge (7).

4. Curb-frame structure according to one of the preceding claims, **characterized in that** at least one adhesive-bonding strip (25) is arranged between the underside of the upper part (6) and the upper edge (7).

5. Curb-frame structure according to one of the preceding claims, **characterized in that** an openable shutter or a covering is fixed on the upper part (6).

## Revendications

1. Châssis support (1) en particulier pour un dôme lumineux ou une bande lumineuse comportant un cadre formé par des cornières (2) dont le fond peut être fixé sur une toiture, chacune de ces cornières (2) comportant une bride (4) située côté fond et une paroi (5) réalisée sous la forme d'un profilé creux s'étendant obliquement vers le haut, et, sur l'arête supérieure (7) de la paroi (5) étant fixée une partie supérieure (6) formant un cadre formée par des éléments de paroi s'étendant verticalement vers le haut réalisée à partir de profilés creux en forme de plaque, sur l'arête supérieure (7) étant fixés plusieurs adaptateurs (20) sur lesquels est enfichée la partie supérieure (6), chacun de ces adaptateurs (20) étant réalisé sous la forme d'une baguette en U qui est fixée sur l'arête supérieure (7) par son fond (23), et, sur l'arête inférieure de l'élément de paroi formant la partie supérieure (6) étant formé un logement en forme de U (34) dans lequel sont insérés les adaptateurs (20), ces adaptateurs (20) étant vissés sur l'arête supérieure (7),
**caractérisé en ce que**
les vis (24) viennent en prise dans une armature (14) réalisée sous la forme d'un profilé creux insérée dans une chambre creuse de la paroi s'étendant obliquement vers le haut.

2. Châssis support conforme à la revendication 1,
**caractérisé en ce que**
la partie supérieure (6) est encliquetée sur les adaptateurs (20).

3. Châssis support conforme à la revendication 1 ou 2,
**caractérisé en ce que**
sur la paroi interne (8) de la cornière (2) est formée une traverse (26) s'étendant vers le haut au-delà de l'arête supérieure (7).

4. Châssis support conforme à l'une des revendications précédentes,
**caractérisé en ce qu'**
entre la face inférieure de la partie supérieure (6) et l'arête supérieure (7) est disposée au moins un ruban adhésif (25).

5. Châssis support conforme à l'une des revendications précédentes,
**caractérisé en ce que**
sur la partie supérieure (6) est fixé un volet ou un élément de recouvrement pouvant être ouvert.
